# EUROPÄISCHE PATENTSCHRIFT

(11) **EP 0 300 953 B1**
(45) Veröffentlichungstag und Bekanntmachung des Hinweises auf die Patenterteilung: **23.12.1992**
(21) Anmeldenummer: 88730140.6
(22) Anmeldetag: 24.06.1988
(51) Int. Cl.: B22D 11/04

(54) **Stranggiesskokille zur Erzeugung dünner Stränge im Brammenformat**
Continuous casting mould for manufacturing thin strands in slabbing size
Coquille de coulée continue pour la production des billettes minces en format à brames

(30) Priorität: 22.07.1987 DE 3724628
(43) Veröffentlichungstag der Anmeldung: 25.01.1989
(73) Patentinhaber: MANNESMANN Aktiengesellschaft, 40027 Düsseldorf (DE)
(72) Erfinder: Pleschiutschnigg, Fritz-Peter, Dr. Ing., D-4100 Duisburg 29 (DE); Möllers, Gerd, Dipl.-Ing., D-4200 Oberhausen 11 (DE); Eberhardt, Hans-Georg, D-4100 Duisburg (DE); Rahmfeld, Werner, Dr. Ing., D-4330 Mühlheim/Ruhr (DE); Parschat, Lothar, Dipl.-Ing., D-4030 Ratingen 5 (DE); Ehrenberg, Hans-Jürgen, D-4000 Düsseldorf 31 (DE)
(74) Vertreter: Presting, Hans-Joachim, Dipl.-Ing.

(56) Entgegenhaltungen:
- DE-A- 1 508 809
- DE-A- 3 400 220
- DE-B- 1 809 744
- STAHL UND EISEN, Band 106, Nr. 23, 17. November 1986, S. 1255, 1256

## Beschreibung

Die Erfindung betrifft eine bogenförmige Stranggießkokille zur Erzeugung dünner Stränge im Brammenformat, mit aus zwei gegenüberliegenden, zumindest auf einem Teil der Kokillenhöhe den längeren Querschnittsseiten des zu gießenden Stranges entsprechenden Längswänden und zwei zueinander etwa parallelen Querwänden.

Zur Erzeugung von Strängen im Brammenformat sind verschiedene Kokillenkonstruktionen bekannt, wie z.B. gerade oder gebogene Kokillen, mit im wesentlichen parallel verlaufenden Wänden. Bei der Herstellung von dünneren Brammen unter Verwendung eines Tauchausgusses bereitet das Einbringen der Schmelze in die Kokille Schwierigkeiten, insbesondere bei Bogenkokillen, da diese auf einem Kreisbogen schwingen und den Raum für den ortsfesten Tauchausguß einengen. Zur Behebung dieser Schwierigkeiten ist es bekannt (Stahl und Eisen 106/1986, Seite 1255 bis 1256), den Eingießbereich selbst bei einer insgesamt geraden Kokille beidseitig trichterförmig zu erweitern und den Tauchausguß durch seitliche Abplattungen dem Eingießquerschnitt anzupassen.

Diese beidseitige Erweiterung in den Kokillenlängswänden zu einem Trichter führt jedoch zu unerwünschten Strangschalendeformationen, die man jedoch bewußt in Kauf genommen hat, um das Problem der Schmelzenzufuhr zur Stranggießkokille einigermaßen zu beherrschen.

Der Erfindung liegt die Aufgabe Zugrunde, eine bogenförmige Stranggießkokille zur zur Herstellung dünner Stränge in Brammenformat, insbesondere im Abmessungsbereich von 40 bis 90 mm x 400 bis 200 mm zu schaffen, die eine minimale Verformung der Strangschale innerhalb der Stranggießkokille gewährleistet, gleichwohl den Einsatz eines Tauchausgusses erlaubt und dem Tauchausguß einen maximalen Raum im Eingießbereich der Stranggießkokille zur Verfügung stellt.

Die Erfindung löst diese Aufgabe bei einer bogenförmigen Stranggießkokille gemäß dem gemäß dem Gattungsbegriff des Anspruches 1 mit den Merkmalen, wie sie im kennzeichnenden Teil des Anspruches 1 angegeben sind. Vorteilhafte Ausgestaltungen der Stranggießkokille im Rahmen vorliegender Erfindung sind in den Unteransprüchen angegeben.

Anhand der Zeichnungen, die Ausführungsbeispiele enthalten, soll die Erfindung näher beschrieben werden.

Es zeigen
- Fig. 1: eine Seitenansicht einer Stranggießanlage mit einer Kokille gemäß der Erfindung im Schnitt
- Fig. 2: eine Stranggießkokille gemäß der Erfindung in perspektivischer Sicht
- Fig. 3: eine weitere Ausführungsform der Stranggießkokille gemäß der Erfindung in perspektivischer Sicht im Längsschnitt
- Fig. 4: eine weitere Ausgestaltung der Stranggießkokille gemäß der Erfindung ebenfalls in perspektivischer Sicht und im Längschnitt.

In den Zeichnungen sind gleiche Teile mit gleichen Bezugsziffern versehen.

Gemäß Fig. 1 folgt der Strangießkokille 1 in Gießrichtung das von Rollen gebildete Führungsgerüst 2, an das sich die Transportrollen 3 und ein Rollgang 7 anschließt. Die Stranggießkokille 1 wird aus einem Verteiler 4 über einen Tauchausguß 5 gespeist. Ein Stopfen 6 dient zur Regulierung des Schmelzenzuflusses zur Kokille.

Fig. 2 zeigt eine Stranggießkokille 1 gemäß der Erfindung. Von der Stranggießkokille 1 sind der Übersichtlichkeit wegen nur die die Brammenbreitseiten begrenzenden Längswände 8, 9 dargestellt. Ein unterer Bereich 8', 9' der Kokille 1 unterhalb der Horizontalen R1 ist bogenförmig ausgebildet, wobei R1 gleichzeitig den Krümmungsradius dieses unteren Kokillenabschnittes darstellt. Die auf der Bogenaußenseite gelegene Kokillenlängswand 8 geht von dem gebogenen Wandabschnit 8' tangential in einen den Querschnitt auf der Eingießseite erweiternden geraden Abschnitt 8'' über. Der Übergangspunkt 10 vom gebogenen Wandabschnitt 8' zum geraden Wandabschnitt 8'' liegt unterhalb der Horizontalen R1. Gegenüber einer insgesamt bogenförmigen Kokille wird der Raum 11 und je nach Lage der Tangente 12 ein zusätzlicher Raum 13 geschaffen. Die Kokillenwand 9 ist in beiden Teilabschnitten 9', 9'' gewölbt ausgebildet, so daß sie insgesamt bogenförmig verläuft. Sofern es die Dickenabmessung und der zur Anwendung gelangende Tauchausguß erlaubt, kann der obere Seitenwandabschnitt 9'' als gerader Wandabschnitt ausgebildet sein, wobei die gerade Begrenzungsfläche in der Ebene der Tangente 12 liegt, die senkrecht auf der Horizontalen R1 steht.

In Fig. 3 ist die Stranggießkokille 1 in der Mitte vertikal geschnitten dargestellt, so daß also nur die hintere Hälfte der Stranggießkokille 1 dargestellt ist. Die auf der Bogenaußenseite gelegene Längswand 8 der Stranggießkokille 1 geht von den gebogenen Wandabschnitt 8' tangential nur im Mittenbereich der Längswand 8 in einen geradwandigen Abschnitt 8'' über. Hierdurch ist der zusätzliche Raum 13 in der Breitenerstreckung der Kokille zur Aufnahme eines Tauchausgusses begrenzt. Bei Brammendicken im oberen Maßbereich kann es dabei genügen, den Übergangspunkt 10 vom gebogenen Kokillenabschnitt 9' der Bogeninnenlängswand 9 in die Ebene der Horizontalen R1 zu legen, so daß der gerade Wandteil 9'' sich vertikal erstreckt.

Fig. 4 zeigt ebenfalls eine Kokille im Längsschnitt. Gegenüber Fig. 3 ist hier die nur mittige Erweiterung in die Seitenwand 9 auf der Bogeninnenseite der Stranggießkokille 1 verlegt. Der tangentiale Übergangspunkt 10 vom gebogenen Wandabschnitt 9' zum geraden Wandabschnitt 9'' liegt oberhalb der Horizontalen R1 mit dem Raumgewinn bei 13 für den Tauchausguß. Bei dieser Ausführung ist es zweckmäßig, den Übergangspunkt 10 der Seitenwand 8 auf der Bogenaußenseite in die Horizontale R1 zu legen, so daß der gerade Wandabschnitt 8'' senkrecht auf der Horizontalen R1 steht.

Die Vorteile der erfindungsgemäßen Stranggießkokille liegen in der geringen absoluten Deformation der Strangschale innerhalb der Kokille, der kleineren Deformationsdichte, im optimierten Raumangebot für den Tauchausguß und in der niedrigen Bauhöhe der Anlage. Ferner ist bei der erfindungsgemäßen Ausgestaltung keine Änderung des Wasserkastens nötig, der die Kokillenwandplatten umgibt, da notwendige Gestaltungsmaßnahmen nur im Bereich der Kupferwandplatten erfolgen. Nicht zuletzt sorgt die Geometrie der Kokille für eine gute Strangführung während des Gießens, so daß die Gefahr von Strangaufhängungen und Durchbrüchen vermindert ist.

## Patentansprüche

1. Bogenförmige Stranggießkokille zur Erzeugung dünner Stränge im Brammenformat, mit aus zwei gegenüberliegenden, zumindestens auf einem Teil der Kokillenhöhe den längeren Querschnittsseiten des zu gießenden Stranges entsprechenden Längswänden und zwei zueinander etwa parallelen Querwänden,
dadurch gekennzeichnet,
daß die Längswände (8, 9) im unteren Bereich der Stranggießkokille (1) im wesentlichen parallel gebogen sind und einen Kokillenabschnitt (8', 9') bilden und im oberen Bereich zumindest eine der Längswände tangential in einen den Eingießquerschnitt erweiternden geraden Abschnitt (8' ') übergeht.

2. Bogenförmige Stranggießkokille nach Anspruch 1,
dadurch gekennzeichnet,
daß der Übergangspunkt (10) vom gebogenen Kokillenabschnitt (8') in den geraden Wandteil in der Bogenaußenseite der Stranggießkokille unterhalb einer durch die Stranggießkokille in etwa in der halben Kokillenhöhe gelegten Horizontalen (R1) liegt.

3. Bogenförmige Stranggießkokille nach Anspruch 1,
dadurch gekennzeichnet,
daß der Übergangspunkt (10) vom gebogenen Kokillenabschnitt (9') in den geraden Wandteil (9'') in der Bogeninnenseite der Stranggießkokille (1) oberhalb einer durch die Stranggießkokille in etwa in der halben Kokillenhöhe gelegten Horizontalen (R1) liegt.

4. Bogenförmige Stranggießkokille zur Erzeugung dünner Stränge im Brammenformat, mit aus zwei gegenüberliegenden, zumindestens auf einem Teil der Kokillenhöhe den längeren Querschnittseiten des zu gießenden Stranges entsprechenden Längswänden und zwei zueinander etwa parallelen Querwänden,
daß die Längswände (8, 9) im unteren Bereich der Stranggießkokille (1) im wesentlichen parallel gebogen sind und einen Kokillenabschnitt (8', 9') bilden und im oberen Bereich zumindest eine der Längswände nur über einen in der Mitte der Längswände gelegenen Bereich tangential in einen den Eingießquerschnitt erweiternden geraden Abschnitt (8'', 9'') übergeht.

## Claims

1. An arcuate continuous-casting mould for producing thin strands in slabbing size, consisting of two opposing longitudinal walls which correspond at least over part of the height of the could to the longer cross-sectional sides of the strand being cast, and two transverse walls approximately parallel to one another, characterised in that the longitudinal walls (8, 9) in the lower region of the continuous-casting mould (1) are curved substantially parallel and form a mould section (8', 9') and in the upper region at least one of the longitudinal walls merges tangentially into a straight section (8'') which widens the pouring cross-section.

2. An arcuate continuous-casting mould according to Claim 1, characterised in that the point of transition (10) from the curved mould section (8') into the straight wall part is located in the outside of the curve of the continuous-casting mould beneath a horizontal (R1) laid through the continuous-casting mould at approximately half the height of the mould.

3. An arcuate continuous-casting mould according to Claim 1, characterised in that the point of transition (10) from the curved mould section (9') into the straight wall section (9'') is located in the inside of the curve of the continuous-casting mould (1) above a horizontal (R1) laid through the continuous-casting mould at approximately half the height of the mould.

4. An arcuate continuous-casting mould for producing thin strands in slabbing size, consisting of two opposing longitudinal walls which correspond at least over part of the height of the mould to the longer cross-sectional sides of the strand being cast, and two transverse walls approximately parallel to one another, [characterised in] that the longitudinal walls (8, 9) in the lower region of the continuous-casting mould (1) are curved substantially parallel and form a mould section (8', 9') and in the upper region at least one of the longitudinal walls merges tangentially into a straight section (8'', 9'') which widens the pouring cross-section only over a region located in the centre of the longitudinal walls.

## Revendications

1. Coquille de coulée continue arquée pour produire des barres minces au format de brames, comportant deux parois longitudinales opposées, correspondant, au moins sur une partie de la hauteur de la coquille, aux côtés les plus longs de la section transversale de la barre à couler, et deux parois transversales sensiblement parallèles l'une à l'autre,
caractérisée en ce que les parois longitudinales (8,9) sont cintrées sensiblement parallèlement dans la zone inférieure de la coquille de coulée continue (1) et forment un tronçon de coquille (8',9'), et, dans la zone supérieure, au moins une des parois longitudinales se convertit tangentiellement en un tronçon rectiligne (8'') élargissant la section transversale de coulée.

2. Coquille de coulée continue arquée selon la revendication 1,
caractérisée en ce que le point de transition (10) du tronçon de coquille cintré (8') à la partie de paroi rectiligne se trouve sur le côté externe de la coquille de coulée continue au-dessous d'une ligne horizontale (R1) traversant la coquille de coulée continue à peu près a la moitié de la hauteur de la coquille.

3. Coquille de coulée continue arquée selon la revendication 1,
caractérisée en ce que le point de transition (10) du tronçon de coquille cintré (9') à la partie de paroi rectiligne (9'') se trouve sur le côté interne de la coquille de coulée continue (1) au-dessus d'une ligne horizontale (R1) traversant la coquille de coulée continue à peu près à la moitié de la hauteur de la coquille.

4. Coquille de coulée continue arquée pour produire des barres minces au format de brames, comportant deux parois longitudinales opposées, correspondant, au moins sur une partie de la hauteur de la coquille, aux côtés les plus longs de la section transversale de la barre à couler, et deux parois transversales sensiblement parallèles l'une à l'autre,
caractérisée en ce que les parois longitudinales (8,9) sont cintrées sensiblement parallèlement dans la zone inférieure de la coquille de coulée continue (1) et forment un tronçon de coquille (8',9'), et, dans la zone supérieure, au moins une des parois longitudinales se convertit tangentiellement en un tronçon rectiligne (8'',9'') élargissant la section transversale de coulée, uniquement sur une zone centrale des parois longitudinales.
